# FASCICULE DE BREVET EUROPEEN

(11) **EP 1 317 384 B1**
(45) Date de publication et mention de la délivrance du brevet: **26.05.2004**
(21) Numéro de dépôt: 01969879.4
(22) Date de dépôt: 12.09.2001
(51) Int. Cl.: B65D 47/06

(54) **VERSEUR A VERROUILLAGE AMELIORE ET CAPSULE MUNIE DUDIT VERSEUR**
AUSGUSS MIT VERBESSERTER VERRIEGELUNG UND KAPSEL MIT EINEM SOLCHEN AUSGUSS
POURER WITH IMPROVED LOCKING AND CAP EQUIPPED WITH SAME

(30) Priorité: 14.09.2000 FR 0011718
(43) Date de publication de la demande: 11.06.2003
(73) Titulaire: PECHINEY CAPSULES, 92115 Clichy (FR)
(72) Inventeur: GRANGER, Jacques, F-33350 Saint-Terre (FR); BOURREAU, Jean-Marie, F-24700 Le Pizou (FR)
(74) Mandataire: Pigasse, Daniel
(86) Numéro de dépôt international: PCT/FR2001/002831
(87) Numéro de publication internationale: WO 2002/022455

(56) Documents cités:
- FR-A- 2 057 345
- FR-A- 2 799 739
- GB-A- 922 188
- US-A- 3 217 935
- US-A- 4 569 464

## Description

### DOMAINE DE L'INVENTION

L'invention concerne le domaine des récipients, généralement des bouteilles, dont l'orifice est doté d'un verseur, typiquement dans le cas du conditionnement de liqueurs, d'apéritifs, d'alcools.

### ETAT DE LA TECHNIQUE

On connaît déjà différentes sortes de verseurs, associés à des capsules de bouchage, qui se distinguent notamment par leur mode de fixation au goulot du récipient et par l'élément verseur lui-même.
En ce qui concerne l'élément verseur lui-même, il peut être soit à configuration fixe, comme représenté sur les figures 1 et 2, soit à configuration variable, et notamment mobile axialement comme décrit dans les brevets FR 2.057.345, GB 922,188, US 3,217,935 et US4,569,464.
En ce qui concerne le mode de fixation au goulot du récipient, le verseur peut être emmanché à force dans le goulot, le verseur étant généralement muni de nervures circulaires d'étanchéité comme représenté sur la figure 2, et décrit dans les brevets FR 2.057.345, GB 922,188 et US 3,217,935.

### PROBLEME POSE

Ces verseurs sont associés à une capsule de bouchage et sont donc fixés au goulot lors du sertissage de la capsule de bouchage associée audit verseur, et cela, par application d'une force axiale exercée sur la tête de la capsule de bouchage, une force axiale relativement élevée, qui peut aller de 80 à 100 daN, étant nécessaire pour que ledit verseur soit fixé irréversiblement au goulot.
Dans ces conditions, compte tenu du niveau de cette force, certaines capsules de bouchage peuvent être endommagées, notamment par flambage de la jupe ou altération des moyens d'ouverture facile.
Le problème à résoudre est donc d'avoir un verseur dont la fixation au goulot ne nécessite qu'une force axiale relativement faible, typiquement inférieure à 20 daN, de manière à pouvoir associer ledit verseur à tout type de capsule de bouchage, même les moins résistantes mécaniquement, compte tenu de la tendance permanente à réduire les épaisseurs des matériaux et le poids des emballages.

### DESCRIPTION DE L'INVENTION

Selon l'invention, le verseur, destiné à être associé à une capsule de bouchage et à être fixé à l'intérieur d'un goulot d'un récipient, comprend une jupe périphérique dotée d'un moyen de fixation étanche au goulot, un élément verseur, et un moyen d'assemblage temporaire dudit verseur et de ladite capsule de bouchage, et est caractérisé en ce que,
a) ladite jupe périphérique comprend une partie inférieure apte à subir un écartement radial assurant la fixation du verseur audit goulot,
b) ledit verseur comprend une pièce rigide apte à subir un déplacement axial vers le bas, à l'intérieur de ladite jupe périphérique, par passage, typiquement irréversible, d'une position dite haute H à une position stable dite basse B lors de la fixation dudit verseur et de ladite capsule audit goulot,
c) ledit verseur comprend un moyen de coopération de ladite partie inférieure et de ladite pièce rigide apte à transformer le déplacement axial de ladite pièce rigide en déplacement radial de ladite partie inférieure, ledit déplacement axial ne commençant qu'une fois ledit verseur placé dans ledit goulot, la force axiale exigée par le déplacement axial de ladite pièce rigide par rapport à la dite jupe périphérique étant supérieure à celle exigée pour introduire ledit verseur dans ledit goulot.

L'invention résout le problème posé. En effet, avec les moyens de l'invention, d'une part, l'introduction de la capsule et du verseur associé dans le goulot ne requiert qu'une force F_{I}, dite d'introduction, relativement faible, compte tenue du choix des dimensions extérieures de la jupe périphérique par rapport aux dimensions intérieures du goulot. D'autre part, le déplacement axial qui suit l'introduction du verseur dans le goulot exige certes une force axiale F_{D}, dite de déplacement, supérieure à F_{I}, de manière à ce que ledit déplacement axial ne puisse pas commencer avant que le verseur ne soit correctement enfoncé dans le goulot, mais cette force de déplacement F_{D} reste très inférieure à celle nécessitée par les capsules avec verseurs de l'état de la technique.

### DESCRIPTION DES FIGURES

Toutes les figures sont relatives à l'invention.
La figure 1A est une vue partielle d'une capsule (1) dotée de son insert (2) et associée à un verseur (3), en coupe axiale selon l'axe vertical (11) de la capsule, le verseur étant introduit dans le goulot (9) d'un récipient, la pièce rigide (6H) du verseur étant encore en position haute, avant fixation du verseur au goulot et donc avant tout déplacement axial de cette pièce rigide (6).
La figure 1B est analogue à la figure 1A, mais avec la pièce rigide (6B) en position basse, à la suite de son déplacement axial.
La figure 1C est analogue à la figure 1A et représente la capsule (1) dotée de son insert (2) et de son verseur (3) avant introduction dans le goulot (9).

La figure 2 est analogue à la figure 1B, mais en diffère en ce que la lèvre circulaire flexible (80) est solidaire de la pièce rigide (6), et non de la jupe périphérique (4) comme sur les figures 1A et 1B.

Les figures 3A à 4B sont des vues partielles agrandies, en coupe axiale selon l'axe vertical (11) de la capsule, d'autres modalités de l'invention dans laquelle un moyen de coopération (7) est utilisé pour transformer le déplacement axial de la pièce rigide (6) en déplacement radial de la partie inférieure (5).
Sur les figures 3A et 3B, le moyen (7) est un élément rigide à section triangulaire (73), alors que sur les figures 4A et 4B, ce moyen (7) est une tige ou élément plan rigide (72). Sur les figures 3A et 4A, la pièce rigide (6) est en position haute, et notée 6H, alors qu'elle est en position basse, et notée 6B, sur les figures 4A et 4B.

Les figures 5A à 6, analogues aux figures 3A à 4B, décrivent d'autres modalités de l'invention dans lesquelles la pièce rigide (6) vient en appui direct contre la partie inférieure (5) et plus spécifiquement contre son côté intérieur (510).
Sur les figures 5A et 5B, analogues aux figures 3A et 3B, la pièce rigide (6) est une jupe typiquement cylindrique, alors que sur la figure 6, analogue à la figure 5B, cette jupe rigide forme une cage (63) contenant une bille (630) de manière à rendre le verseur irremplissable.

Les figures 7A à 9B sont relatives à une autre modalité de verseur irremplissable analogue à celle de la figure 6, dont la pièce rigide (6) forme une cage (63).
Les figures 7A à 8B sont relatives à la même modalité de verseur :
- la figure 7A est une vue sur laquelle la partie droite est analogue à la figure 1A (pièce rigide (6) en position haute), alors que la partie gauche est analogue à la figure 1B (pièce rigide (6) en position basse), la partie métallique (10) de la capsule (1) n'étant pas représentée.
   La figure 7B est une vue en coupe selon A-A de la figure 7A, les parties droite et gauche des figures 7A et 7B se correspondant.
   La figure 8A est une vue éclatée en perspective latérale de l'insert (2) et du verseur associé (3), la pièce rigide (6) étant en position haute (6H), avant que le verseur ne soit introduit dans le goulot. Elle montre que la cage (63) comprend trois arches (631) pour enserrer la bille (630).
   Le verseur (3) est associé à l'insert grâce à des moyens d'assemblage temporaire (20) et (40) portés respectivement par une languette de l'insert (2), et par l'extrémité supérieure de la jupe périphérique (4).

La figure 8B est une vue en perspective latérale de l'insert (2) et du verseur (3), avant assemblage temporaire de ces deux pièces.

Les figures 9A et 9B illustrent deux modalités de la partie inférieure (5), en coupe dans un plan horizontal perpendiculaire à l'axe (11).
Sur la figure 9A, cette partie inférieure (5) comprend 6 languettes rigides (53) réunies entre elles par une jupe mince (530), alors que, sur les figures 7B et 8B, le verseur n'a que 3 languettes (53).
Sur la figure 9B, cette partie inférieure (5) comprend 3 languettes isolées (52).

Les figures 10A et 10B sont des coupes partielles selon l'axe (11) relatives à l'insert (2), à l'insert seul sur la figure 10A, et à l'insert lorsque la capsule de bouchage obture le goulot (9).

Les figures 11A et 11B sont analogues aux figures 1A et 1B. Elles en diffèrent en ce que, dans le cas des figures 11A et 11B, la lèvre circulaire flexible (80) et la lèvre d'étanchéité (23) ont des diamètre et une flexibilité telles que la lèvre d'étanchéité appuie directement sur le buvant (90) du goulot (9).

Les figures 12A et 12B sont analogues aux figures 1A et 1B. Elles en diffèrent en ce que la jupe périphérique (4) et la pièce rigide (6) comprennent des surfaces tronconiques notées respectivement (44) et (64), la figure 12B étant une vue agrandie de la figure 12A.

La figure 13 est analogue à la figure 1A et en diffère en ce que l'étanchéité est assurée par les nervures (512) portées par la partie inférieure (5).

Les figures 14 à 16C illustrent une autre modalité de verseur (3) selon l'invention.
La figure 14 comprend deux vues gauche G et droite D d'un verseur (3), en demi-coupe axiale, dont la partie inférieure (5) comprend circulairement une alternance de tiges rigides articulées (74) portant un talon rigide (740), et de talons rigides (54) portant des ailettes (541).
La figure 15 est une vue partielle en élévation de côté du verseur (3) illustrant la disposition de talons rigides (54), talons dépourvus d'ailettes.
Les figures 16A à 16C sont de vues schématiques de dessous (vues partielles dans le cas des figures 16B et 16C), la pièce rigide (6) étant en position haute H sur la figure 16A, et en position basse B sur la figure 16B où les 8 verrous rigides (54) et les 8 talons rigides (740) sont écartés en se bloquant radialement. La figure 16C illustre une variante dans laquelle chaque verrou (54) comprend deux évidements latéraux (541) permettant le blocage axial des talons (740).

### DESCRIPTION DETAILLEE DE L'INVENTION

Selon l'invention, la partie inférieure (5) peut être rigide et être articulée par rapport à la jupe périphérique (4), typiquement grâce à une partie amincie (50) formant une charnière O et reliant la partie inférieure (5) à la jupe périphérique (4), et forme un élément articulé (51), typiquement sous forme d'un secteur angulaire d'angle θ limité par les côtés extérieur OC et intérieur OD, faisant chacun respectivement un angle Φ_{C} et Φ_{D} par rapport à la verticale, et dans lequel la pièce rigide (6) coopère, typiquement pas son extrémité, avec la partie inférieure (5), typiquement par son côté intérieur OD, de manière à ce que ledit déplacement axial vers le bas de la pièce rigide (6) entraîne la rotation dudit élément articulé ou secteur angulaire (51), l'angle Φ_{C} valant typiquement 0° et l'angle Φ_{D} valant -α° avant ledit déplacement axial, l'angle Φ_{C} valant typiquement +α° et l'angle Φ_{D} valant 0° après ledit déplacement axial, α étant typiquement compris entre 5 et 25°.
Par « rigide », on entend que, suite audit déplacement axiale, la partie inférieure (5) se déplace radialement en pivotant autour de la charnière O, et cela sans déformation plastique notable de cette partie inférieure (5).
Les figures 1A et 1B, 3A et 3B, 4a et 4B, 7A, 11A et 11B illustrent ces rotations de la partie inférieure (5).

Selon une modalité de l'invention, la pièce rigide (6) peut coopérer avec la partie inférieure (5) par un élément rigide (72,73) formant le moyen de coopération (7) et articulé à ses extrémités X et Y, une des extrémités X étant solidaire, ou rendue solidaire, de la partie inférieure (5), l'autre extrémité Y étant solidaire, ou rendue solidaire, de la pièce rigide (6), de manière à ce que ledit déplacement axial de l'élément rigide (72,73), en faisant varier l'inclinaison dudit élément articulé (51) pour atteindre ladite position stable et en déplaçant vers le bas l'extrémité Y, repousse radialement vers l'extérieur l'extrémité X, assurant ainsi ledit passage de la position haute H à la position basse Y.
Cette modalité est illustrée sur les figures 3A à 4B et 7A à 9B.

Dans une variante de verseur illustrée sur les figures 3A, 3B et 7A, et de manière à obtenir ladite position stable, d'une part, la hauteur Z_{YH} de ladite extrémité Y en position haute, avant ledit déplacement axial, peut être typiquement supérieure à la hauteur Z_{X} de ladite extrémité X, alors que la hauteur Z_{YB} de ladite extrémité Y en position basse, après ledit déplacement axial, peut être typiquement inférieure à la hauteur Z_{X} de ladite extrémité X, et d'autre part, ledit élément rigide (73) peut présenter une section typiquement triangulaire, l'extrémité Y formant un sommet de ce triangle, de manière à ce que, en position basse, un côté adjacent (730) à ce sommet vienne en butée contre la pièce rigide (6) et limite ainsi ledit déplacement axial vers le bas.

De manière avantageuse, et comme illustré sur les figures 14 à 16C, ladite partie inférieure (5) peut comprendre, comme éléments articulés (51), des languette rigides (53) ou des talons rigides (54) régulièrement espacés et en nombre n allant de 3 à 10, et typiquement de 4 à 8, à chaque languette (53) ou talon (54) correspondant un élément rigide (72, 73) distinct. Sur les figures 14 à 16C, n est égal à 8.
De préférence, un verrou (740) peut être angulairement intercalé entre deux dits talons rigides (54) consécutifs, grâce à une tige de verrouillage (74) analogue audit élément rigide (72,73), de manière à bloquer circulairement lesdits talons rigides par lesdits verrous lorsque ladite pièce rigide (6) est en position dite basse.

Comme illustré sur la figure 16C, lesdits verrous (740) et lesdits talons rigides (54) peuvent coopérer, typiquement grâce à une encoche d'encliquetage (540), de manière à renforcer la fixation du verseur (3) au goulot (9).
Il est également avantageux que lesdits talons rigides (54) comprennent des ailettes (541), de manière à renforcer la fixation du verseur (3) audit goulot (9).

Dans le cas des verseurs selon les figures 3A à 4B, 7A à 9A et 14 à 16C, le verseur (3) forme de préférence une pièce monobloc.

Selon une autre modalité de l'invention, l'extrémité inférieure (61) de la pièce rigide (6) peut venir en appui direct sur un côté intérieur (510) de la partie inférieure (5), de manière à former ledit moyen de coopération. Cette modalité a été illustrée sur les figures 1A, 1B, 2, 5A, 5B, 6, 11A à 13.

Typiquement, la pièce rigide (6) et la jupe périphérique (4) peuvent comprendre des éléments (62, 43), mâles et femelles, coopérant et s'encliquetant irréversiblement, de manière à obtenir ladite position stable, comme illustré sur les figures 1A et 1B à titre d'exemple. En effet, quelle que soit la modalité de l'invention, il est en général préférable que le verseur reste fixé au goulot une fois placé dans ce dernier.

Il est avantageux que la capsule de bouchage (1), typiquement métallique, soit munie d'un insert (2) en matière plastique assurant l'étanchéité de la capsule de bouchage (1) et comprenant le moyen d'assemblage temporaire (20) et un moyen de déplacement axial (21) de la pièce rigide (6), ces deux moyens pouvant être partiellement confondus, le moyen d'assemblage temporaire (20), ayant typiquement la forme d'une couronne, assurant la coopération temporaire de l'insert (2), solidaire de la capsule (1), et du verseur (3), le moyen de déplacement axial (21) de l'insert étant en prise directe sur la pièce rigide (6H) en position dite haute.
En effet, bien que les verseurs selon l'invention puissent présenter déjà, en eux-mêmes, un grand intérêt, l'intérêt le plus grand réside dans l'association d'un verseur et d'une capsule de bouchage, puisque c'est pour résoudre un problème lié à une telle association que le verseur selon l'invention a été mis au point.
Pour le conditionneur, la capsule munie d'un verseur est utilisée sur machine d'embouteillage pratiquement comme une capsule standard non munie de verseur, et cela sans risque d'endommagement de la capsule, ce qui illustre le grand intérêt de l'invention.

La jupe périphérique (4) du verseur peut comprendre au moins une nervure circulaire (41) assurant l'étanchéité du verseur (4) avec le goulot (9), la largeur, le nombre et la flexibilité des nervures (41) étant choisi pour obtenir une friction assez élevée avec le goulot pour assurer ladite étanchéité, et cependant assez basse pour que la jupe périphérique (4) puisse, lors de la fixation du verseur, et de la capsule de bouchage associée, au goulot (9), être introduite à sa place définitive dans le goulot (9), par appui axial sur la capsule, avant que ne commence ledit déplacement axial vers le bas de la pièce rigide (6). La plupart de figures - sauf la figure 13, illustrent cette modalité.
La friction peut être choisie de manière à ce que la force F_{I} pour introduire le verseur et sa jupe périphérique dans le goulot soit typiquement inférieure à 10 daN, et qu'une force F_{D}, supérieure à F_{I}, typiquement supérieure à 10 daN, et de préférence comprise entre 10 et 20 daN, soit nécessaire pour assurer ledit déplacement axial.

Comme illustré sur les figures, la jupe périphérique (4) peut comprendre un rebord supérieur (42) venant en appui sur tout ou partie du buvant (90) du goulot (9) lorsque la jupe périphérique (4) du verseur (3) est mise en place dans le goulot (9). Ainsi, il est commode que le verseur, soumis à la force axiale F_{I}, vienne en butée contre le buvant (90), de manière à éviter de contrôler le déplacement axial de la jupé périphérique (4) du verseur.

L'élément verseur peut être solidaire soit de la jupe périphérique (4), soit de la pièce rigide (6). Il a été représenté solidaire de la jupe périphérique (4) sur l'ensemble des figures concernées, sauf sur la figure 2 où il a été représenté solidaire de la pièce rigide (6).

Comme illustré par exemple sur les figures 1A et 1B, l'élément verseur peut comprendre une lèvre circulaire flexible (8), à l'état fléchi (8F) ou plaqué, typiquement contre le buvant du goulot, lorsque le goulot (9) est fermé par la capsule de bouchage (1), ou à l'état déployé (8D) lorsque le verseur (3) doit être utilisé, la capsule de bouchage (1), typiquement à vis, ayant été enlevée.

Comme illustré sur les figures 10A et 10B, l'insert (2) peut comprendre, outre une lèvre de solidarisation (22) de l'insert (2) avec la partie métallique (10) de la capsule (1), une lèvre d'étanchéité (23) orientée vers l'intérieur du goulot (9) et destinée à prendre appui sur le buvant (90) du goulot (9) ou sur la lèvre circulaire (8F) formant l'élément verseur si ce dernier s'étend sur ledit buvant, de manière à fermer de manière étanche le goulot (9).
Comme illustré sur les figures 11A et 11B, la lèvre circulaire flexible (8) peut présenter à l'état déployée (8D) un diamètre extérieur qui est inférieur au diamètre intérieur de la lèvre d'étanchéité (23), de manière à ce que, lorsque le goulot (9) est fermé par la capsule de bouchage (1), la lèvre circulaire passe à l'état fléchi (8F) en se plaquant contre la lèvre d'étanchéité (23), elle-même étant alors plaquée contre le buvant (90) du goulot.

Selon une variante de l'invention illustrée sur la figure 13, tout ou partie de l'étanchéité dudit moyen de fixation étanche du verseur (3) au goulot (9) peut être assurée par au moins une nervure externe (512) portée par la partie inférieure (5).

Selon une autre variante de l'invention illustrée sur les figures 12A et 12B, la jupe périphérique (4) et la pièce rigide (6) peuvent coopérer selon des surfaces tronconiques (44,64), de manière à ce que ledit déplacement axial conduise à un écartement radial de la jupe périphérique (4), de manière à augmenter la fixation et/ou l'étanchéité entre le goulot (9) et le verseur (3).

Sur l'ensemble des figures, les fonctions de l'insert (2) est notamment d'assurer la fermeture étanche du goulot, ainsi que l'assemblage temporaire du verseur. Cependant, l'insert (2) peut également être fileté, et dans ce cas, il comprend un jupe filetée destinée à coopérer avec le filetage du goulot.

Selon une autre modalité de l'invention illustrée sur la figure 6 et les figures 7A à 9B, la pièce rigide (6) peut former une cage (63) pour une bille (630), de manière à former un verseur irremplissable (3I).

Un autre objet de l'invention est constitué par une capsule de bouchage solidarisé temporairement à un verseur selon l'invention, par la coopération d'un moyen d'assemblage temporaire (20) porté par l'insert (2), et d'un moyen d'assemblage temporaire (40,60) porté par le verseur (3). Un tel objet est représenté sur la figure 1C.

La coque de la capsule est typiquement métallique (10), mais l'invention n'est pas limitée à ce type de matériau. Elle pourrait être également en matière plastique.
Les inserts (2) et les verseurs (3) peuvent être en matière plastique moulée. Ils peuvent être en toute matière plastique apte à être moulée, choisie en fonction de son coût et des caractéristiques mécaniques requises, mais typiquement en polyoléfine, tel que PE, PP, ou en d'autres matériaux thermoplastique, tels que PA, PET, PS (éventuellement modifié pour avoir une souplesse suffisante), ou encore en matériau élastomère tels que SBS ou autres caoutchoucs synthétiques. Les inserts et verseurs peuvent être formés d'une seule pièce ou monoblocs, sauf lorsque deux pièces distinctes sont prévues, comme par exemple avec les verseurs des figures 1A à 2 et 5A à 6. Dans ce cas, de préférence, on peut avoir la jupe périphérique (4) et sa partie inférieure (5) en matériau élastomère, la partie inférieure (5) étant dans ce cas rendue rigide par l'épaisseur du matériau, alors que la pièce rigide (6) sera en un matériau de plus grande dureté, rigidité et autres caractéristiques mécaniques, par exemple en PP, de manière à garantir une fixation étanche de la jupe périphérique (4) au goulot (9), l'étanchéité requise ici visant à ce que, lorsque le verseur est utilisé, la totalité du liquide versé s'écoule bien au travers de l'élément verseur (8), et cela, sans écoulement de liquide ou suintement entre la paroi intérieure du goulot et le verseur. Par contre, lorsque les verseurs sont formés d'une pièce monobloc et présentent des charnières pour permettre l'articulation d'un moyen de coopération (7) entre la partie inférieure (5) de la jupe périphérique et la pièce rigide (6) du verseur, comme dans le cas des verseurs des figures 3A à 4B, 7A et 8A, les charnières sont obtenues par amincissement de paroi et, réciproquement, les parties les plus rigides, comme la pièce rigide (6), sont obtenues en jouant sur l'épaisseur du matériau.

On peut aussi former des verseurs ou des éléments de verseur (4 et 5) monobloc en au moins deux matériaux différents par surmoulage. Ainsi, par exemple, l'élément verseur (8) et/ou la partie inférieure (5) formant un secteur angulaire (51) peuvent être en un matériau différent de celui constituant la jupe périphérique (4).

### EXEMPLES DE REALISATION

Les figures constituent des exemples de réalisation de capsules (1) munies d'inserts (2) et dotées de verseurs (3) selon l'invention.
Dans ces exemples, toutes les capsules et verseurs ont été fabriqués pour le bouchage de goulots de 31,5 mm de diamètre extérieur - voit la figure 7A.

Pour la partie métallique (10) de la capsule, on a pris une coque classique, typiquement en aluminium.

En ce qui concerne les inserts (2), ils comprennent tous, comme on peut le voir sur les figures, les éléments suivants:
1 - une lèvre périphérique (22) pour solidariser l'insert avec la partie métallique (10), grâce à une gorge annulaire (12), sinon il faudrait coller l'insert à la tête de la partie métallique (10),
2 - une lèvre d'étanchéité (23) tournée vers l'intérieur et qui s'écrase de préférence contre le buvant (90) comme illustré sur les figures 10B à 11B, mais éventuellement contre la lèvre flexible (8F), comme illustré sur les autres figures.
3 - un moyen d'assemblage temporaire de l'insert (2) et du verseur (3) servant à solidariser capsule et verseur tant que ce dernier n'est pas fixé au goulot d'une bouteille ce qui facilite considérablement l'opération de capsulage. Dans ces exemples, le moyen d'assemblage choisi est la coopération par encliquetage d'éléments flexibles dont les extrémités présentent des reliefs (20) et (40,60).
4 - et un moyen de déplacement axial (21) de la pièce rigide (6) du verseur (3), lors de la fixation du verseur (3) au goulot (9) qui a lieu lors du capsulage.
Les inserts (2) ont été moulés en PE ou en matériau élastomère.

En ce qui concerne les verseurs (3) fabriqués, ils comprennent tous :
a - une jupe périphérique (4), dotée de nervures d'étanchéité (41) - sauf sur la figure 13, où des nervures d'étanchéité (512) sont portées par la partie inférieure (5), et éventuellement dotée d'un épaulement (40) pour former l'assemblage temporaire avec l'insert (voir figure 8A),
b - une partie inférieure rigide (5) prolongeant la jupe périphérique (4), apte à s'écarter radialement grâce notamment à la partie amincie (50) formant une charnière O. Les essais ont été réalisés avec un secteur angulaire (51) d'angle θ égal à 15° -20° -25°,
c - un élément verseur (8) qui se présente sous la forme d'une lèvre flexible, qui, en l'absence de contraintes est en position déployée (8D), et qui sous contrainte, typiquement la pression exercée par la capsule en position fermée, est en position fléchie (8F). Cet élément verseur (8) est généralement un prolongement de l'extrémité supérieure de la jupe périphérique (4) ou, comme dans le cas du verseur de la figure 2, de la pièce rigide (6), et dans ce cas, une partie amincie (65) peut servir de charnière pour que la lèvre flexible puisse pivoter d'une position à état à l'autre.
d - une pièce rigide (6) dont le déplacement axial entraîne un écartement radial de la partie inférieure (5), éventuellement grâce à un moyen de coopération spécifique (7, 72,73). Cette pièce rigide peut porter un épaulement (60) pour former le moyen d'assemblage temporaire avec l'insert (2).
Dans le cas des verseurs des figures 1A à 2, 5A à 6B, 11A à 13, et 5B, on a fabriqué à part une pièce monobloc constituée de la jupe périphérique (4) dotée de l'élément verseur (8) et de sa partie inférieure, soit en PE, soit en élastomère. En particulier lorsque cette pièce est en élastomère, la partie inférieure (5) peut former une couronne complète, qui peut s'écarter radialement lors du mouvement axial vers le bas de la pièce rigide (6), qui a été par ailleurs fabriquée également à part par moulage de PP.
Dans le cas des verseurs des figures 3A à 4B, 7A à 9B et 14 à 16C, le verseur est une pièce monobloc, qui a été fabriquée par moulage en PP transparent ou en PP chargé de poudre minérale, telle que du talc. La bille (630), en verre, a été introduite à force dans le verseur.
Les figures 9A et 9B représentent des modalités relatives à la partie inférieure rigide (5).
Comme déjà indiqué, cette partie inférieure (5) peut former une couronne, mais, dans le cas présent, elle forme une pluralité de languettes soit isolées (52), comme représenté sur la figure 9B, soit non isolées (53) car solidarisées par une jupe mince (530) comme représenté sur la figure 9A et sur la figure 8B.
Sur les figures 9A et 9B, les flèches partant des repères 6 ou 7 symbolisent l'écartement radial des languettes (52,53) suite à la poussée directe, soit de la pièce rigide (6) seule, soit du moyen de coopération (7), selon le cas.

Les tests réalisés à partir des capsules avec verseur ainsi fabriquées ont montré, à la fois sur ligne de capsulage et auprès de consommateurs, le grand intérêt de l'invention.

### AVANTAGES DE L'INVENTION

D'une part, l'invention diminue considérablement les problèmes rencontrés sur ligne de capsulage dans la mesure où, sans avoir par ailleurs à modifier les lignes de capsulage, les capsules ne sont plus détériorées, avec à la fois les arrêts de production et les pertes de produits qui en sont la conséquence.
D'autre part, l'invention divulgue des moyens qui permettent d'adapter le verseur à tout type de capsule et à tout type de diamètre.
En outre, l'invention permet d'introduire, sans surcoût notable, une fonction complémentaire, telle que l'irremplissabilité. Dans ce cas, le verseur selon l'invention comprend des moyens qui rendent sinon impossible du moins difficile l'extraction du verseur du goulot, de manière réduire les possibilités de fraude.
Enfin, à l'usage, la capsule et son verseur associé sont d'utilisation pratique dans la mesure où, pour le consommateur, il n'y a pas de différence sensible entre une capsule standard sans verseur ou une capsule avec verseur selon l'invention, tant en ce qui concerne la hauteur de la bouteille et son encombrement, que l'effort manuel d'ouverture, notamment pour supprimer la coopération de l'insert (2) et du verseur (3), par l'intermédiaire des moyens d'assemblage temporaire (20) et (40,60), reste dans la plage de ce qui est perçu comme habituel par le consommateur.

| LISTE DES REPERES | |
|---|---|
| Capsule de bouchage | 1 |
| Partie métallique | 10 |
| Axe vertical | 11 |
| Gorge annulaire de solidarisation de 10 avec 2 | 12 |
| Insert | 2 |
| Moyen d'assemblage temporaire | 20 |
| Moyen de déplacement axial de 6 | 21 |
| Lèvre de solidarisation avec 10 | 22 |
| Lèvre d'étanchéité | 23 |
| Verseur | 3 |
| Verseur irremplissable | 31 |
| Jupe périphérique du verseur | 4 |
| Moyen d'assemblage temporaire | 40 |
| Moyen de fixation étanche - nervures | 41 |
| Rebord supérieur | 42 |
| Elément d'encliquetage avec 62 | 43 |
| Jupe à paroi intérieure tronconique | 44 |
| Partie inférieure rigide de la jupe périphérique | 5 |
| Partie amincie - charnière O | 50 |
| Elément articulé - secteur angulaire | 51 |
| Côté intérieur OD | 510 |
| Côté extérieur OC | 511 |
| Nervures d'étanchéité | 512 |
| Languette rigide isolée | 52 |
| Languette rigide solidaire d'une jupe | 53 |
| Jupe flexible | 530 |
| Talons rigides | 54 |
| Encoche d'encliquetage avec 740 | 540 |
| Ailettes | 541 |
| Pièce rigide du verseur | 6 |
| Pièce rigide en position haute | 6H |
| Pièce rigide en position basse | 6B |
| Moyen d'assemblage temporaire | 60 |
| Extrémité inférieure | 61 |
| Elément d'encliquetage avec 43 | 62 |
| Pièce rigide ou partie de pièce formant cage | 63 |
| Bille contenue dans la cage 6C | 630 |
| Arche de la cage 631 | |
| Pièce rigide à jupe extérieure tronconique | 64 |
| Charnière de l'élément verseur | 65 |
| Moyen de coopération entre 5 et 6 | 7 |
| Articulation - extrémité A | 70 |
| Articulation - extrémité B | 71 |
| Elément rigide | 72 |
| Elément rigide à section triangulaire | 73 |
| Côté adjacent à l'extrémité B | 730 |
| Tige rigide de verrouillage | 74 |
| Verrou | 740 |
| Lèvre circulaire flexible formant l'élément verseur | 8 |
| Lèvre flexible à l'état déployé | 8D |
| Lèvre flexible à l'état fléchi | 8F |
| Goulot d'un récipient | 9 |
| Buvant | 90 |
| Filetage | 91 |
| Contre-bague | 92 |

## Revendications

1. Verseur (3), destiné à être associé à une capsule de bouchage (1) et à être fixé à l'intérieur d'un goulot (9) d'un récipient, comprenant une jupe périphérique (4) dotée d'un moyen de fixation étanche au goulot (9), un élément verseur (δ), et un moyen d'assemblage temporaire dudit verseur et de ladite capsule de bouchage, **caractérisé en ce que**,
a) ladite jupe périphérique (4) comprend une partie inférieure (5) apte à subir un écartement radial assurant la fixation du verseur au goulot (9),
b) le verseur (3) comprend une pièce rigide (6) apte à subir un déplacement axial vers le bas, à l'intérieur de la jupe périphérique (4), par passage, typiquement irréversible, d'une position dite haute H à une position stable dite basse B lors de la fixation du verseur (3) et de la capsule (1) au goulot (9),
c) le verseur (3) comprend un moyen de coopération de la partie inférieure (5) et de la pièce rigide (6) apte à transformer le déplacement axial de la pièce rigide (6) en déplacement radial de la partie inférieure (5), ledit déplacement axial ne commençant qu'une fois le verseur (3) placé dans le goulot (9), la force axiale F_{D} exigée par le déplacement axial de la pièce rigide (6) par rapport à la jupe périphérique (4) étant supérieure à celle F_{I} exigée pour introduire le verseur (3) dans le goulot (9).

2. Verseur selon la revendication 1 dans lequel la partie inférieure (5) est rigide et est articulée par rapport à la jupe périphérique (4), typiquement grâce à une partie amincie (50) formant une charnière O et reliant la partie inférieure (5) à la jupe périphérique (4), et forme un élément articulé (51), typiquement sous forme d'un secteur angulaire d'angle θ limité par les côtés extérieur OC et intérieur OD, faisant chacun respectivement un angle Φ_{C} et Φ_{D} par rapport à la verticale, et dans lequel la pièce rigide (6) coopère, typiquement pas son extrémité, avec la partie inférieure (5), typiquement par son côté intérieur OD, de manière à ce que ledit déplacement axial vers le bas de la pièce rigide (6) entraîne la rotation dudit secteur angulaire (51), l'angle Φ_{C} valant typiquement 0° et l'angle Φ_{D} valant -α° avant ledit déplacement axial, l'angle Φ_{C} valant typiquement +α° et l'angle Φ_{D} valant 0° après ledit déplacement axial, α étant typiquement compris entre 5 et 25°.

3. Verseur selon la revendication 2 dans lequel la pièce rigide (6) coopère avec la partie inférieure (5) par un élément rigide (72,73) formant le moyen de coopération (7) et articulé à ses extrémités X et Y, une des extrémités X étant solidaire, ou rendue solidaire, de la partie inférieure (5), l'autre extrémité Y étant solidaire, ou rendue solidaire, de la pièce rigide (6), de manière à ce que ledit déplacement axial de l'élément rigide (72,73), en faisant varier l'inclinaison dudit élément articulé (51) pour atteindre ladite position stable et en déplaçant vers le bas l'extrémité Y, repousse radialement vers l'extérieur l'extrémité X, assurant ainsi ledit passage de la position haute H à la position basse B.

4. Verseur selon la revendication 3 dans lequel, de manière à obtenir ladite position stable, d'une part, la hauteur Z_{YH} de ladite extrémité Y en position haute, avant ledit déplacement axial, est typiquement supérieure à la hauteur Z_{X} de ladite extrémité X, alors que la hauteur Z_{YB} de ladite extrémité Y en position basse, après ledit déplacement axial, est typiquement inférieure à la hauteur Z_{X} de ladite extrémité X, et d'autre part, ledit élément rigide (73) présente une section typiquement triangulaire, l'extrémité Y formant un sommet de ce triangle, de manière à ce que, en position basse, un côté adjacent (730) à ce sommet vienne en butée contre la pièce rigide (6) et limite ainsi ledit déplacement axial vers le bas.

5. Verseur selon une quelconque des revendications 3 à 4 dans lequel ladite partie inférieure (5) comprend, comme éléments articulés (51), des languette rigides (53) ou des talons rigides (54) régulièrement espacés et en nombre n allant de 3 à 10, et typiquement de 4 à 8, à chaque languette (53) ou talon (54) correspondant un élément rigide (72, 73) distinct.

6. Verseur selon la revendication 5 dans lequel un verrou (740) est angulairement intercalé entre deux dits talons rigides (54) consécutifs, grâce à une tige de verrouillage (74) analogue audit élément rigide (72,73), de manière à bloquer circulairement lesdits talons rigides par lesdits verrous lorsque ladite pièce rigide (6) est en position dite basse.

7. Verseur selon la revendication 6 dans lequel lesdits verrous (740) et lesdits talons rigides (54) coopèrent, typiquement grâce à une encoche d'encliquetage (540), de manière à renforcer la fixation du verseur (3) au goulot (9).

8. Verseur selon une quelconque des revendications 6 à 7 dans lequel lesdits talons rigides (54) comprennent des ailettes (541), de manière à renforcer la fixation du verseur (3) audit goulot (9).

9. Verseur selon une quelconque des revendications 3 à 8 constitué d'une pièce monobloc.

10. Verseur selon la revendication 2 dans lequel l'extrémité inférieure (61) de la pièce rigide (6) vient en appui direct sur un côté intérieur (510) de la partie inférieure (5), de manière à former ledit moyen de coopération.

11. Verseur selon une quelconque des revendications 3 à 10 dans lequel la pièce rigide (6) et la jupe périphérique (4) comprennent des éléments (62, 43), mâles et femelles, coopérant et s'encliquetant irréversiblement, de manière à obtenir ladite position stable.

12. Verseur selon une quelconque des revendications 1 à 11 la capsule de bouchage (1), typiquement métallique, est munie d'un insert (2) en matière plastique assurant l'étanchéité de la capsule de bouchage (1) et comprenant le moyen d'assemblage temporaire (20) et un moyen de déplacement axial (21) de la pièce rigide (6), ces deux moyens pouvant être partiellement confondus, le moyen d'assemblage temporaire (20), ayant typiquement la forme d'une couronne, assurant la coopération temporaire de l'insert (2), solidaire de la capsule (1), et du verseur (3), le moyen de déplacement axial (21) de l'insert étant en prise directe sur la pièce rigide (6H) en position dite haute.

13. Verseur selon une quelconque des revendications 1 à 12 dans lequel la jupe périphérique (4) du verseur comprend au moins une nervure circulaire (41) assurant l'étanchéité du verseur (4) avec le goulot (9), la largeur, le nombre et la flexibilité des nervures (41) étant choisi pour obtenir une friction assez élevée avec le goulot pour assurer ladite étanchéité, et cependant assez basse pour que la jupe périphérique (4) puisse, lors de la fixation du verseur, et de la capsule de bouchage associée, au goulot (9), être introduite à sa place définitive dans le goulot (9), par appui axial sur la capsule, avant que ne commence ledit déplacement axial vers le bas de la pièce rigide (6).

14. Verseur selon la revendication 13 dans lequel la friction est choisie de manière à ce que la force F_{I} pour introduire le verseur et sa jupe périphérique dans le goulot soit typiquement inférieure à 10 daN, et qu'une force F_{D}, supérieure à F_{I}, typiquement supérieure à 10 daN, et de préférence comprise entre 10 et 20 daN, soit nécessaire pour assurer ledit déplacement axial.

15. Verseur selon une quelconque des revendications 1 à 14 dans lequel la jupe périphérique (4) comprend un rebord supérieur (42) venant en appui sur tout ou partie du buvant (90) du goulot (9) lorsque la jupe périphérique (4) du verseur (3) est mise en place dans le goulot (9).

16. Verseur selon une quelconque des revendications 1 à 15 dans lequel l'élément verseur (8) est solidaire soit de la jupe périphérique (4), soit de la pièce rigide (6).

17. Verseur selon la revendication 16 dans lequel l'élément verseur (8) comprend une lèvre circulaire flexible, à l'état fléchi (8F) ou plaqué, typiquement contre le buvant du goulot, lorsque le goulot (9) est fermé par la capsule de bouchage (1), ou à l'état déployé (8D) lorsque le verseur (3) doit être utilisé, la capsule de bouchage (1), typiquement à vis, ayant été enlevée.

18. Verseur selon une quelconque des revendications 12 à 17 dans lequel l'insert (2) comprend, outre une lèvre de solidarisation (22) de l'insert (2) avec la partie métallique (10) de la capsule (1), une lèvre d'étanchéité (23) orientée vers l'intérieur du goulot (9) et destiné à prendre appui sur le buvant (90) du goulot (9) ou sur l'élément verseur (8) si ce dernier s'étend sur ledit buvant.

19. Verseur selon les revendications 17 et 18 dans lequel la lèvre circulaire flexible à l'état déployé (8D) présente un diamètre extérieur qui est inférieur au diamètre intérieur de la lèvre d'étanchéité (23), de manière à ce que, lorsque le goulot (9) est fermé par la capsule de bouchage (1), la lèvre circulaire passe à l'état fléchi (8F) en se plaquant contre la lèvre d'étanchéité (23), elle-même étant alors plaquée contre le buvant (90) du goulot.

20. Verseur selon une quelconque des revendications 1 à 19 dans lequel tout ou partie de l'étanchéité dudit moyen de fixation étanche du verseur (3) au goulot (9) est assurée par au moins une nervure externe (512) portée par la partie inférieure (5).

21. Verseur selon une quelconque des revendications 1 à 20 dans lequel la jupe périphérique (4) et la pièce rigide (6) coopèrent selon des surfaces tronconiques (44,64), de manière à ce que ledit déplacement axial conduise à un écartement radial de la jupe périphérique (4), de manière à augmenter la fixation et/ou l'étanchéité entre le goulot (9) et le verseur (3).

22. Verseur selon une quelconque des revendications 12 à 21 dans lequel l'insert (2) est fileté.

23. Verseur selon une quelconque des revendications 1 à 22 dans lequel la pièce rigide (6) forme une cage (63) pour une bille (630), de manière à former un verseur irremplissable (31).

24. Verseur selon une quelconque des revendications 1 à 23 formé par moulage d'une matière plastique transparente à hautes caractéristiques mécaniques typiquement choisie parmi le PP, PA, PS et PET.

25. Capsule de bouchage (1) solidarisé temporairement à un verseur (3) selon une quelconque des revendications 1 à 24, par la coopération d'un moyen d'assemblage temporaire (20) porté par l'insert (2), et d'un moyen d'assemblage temporaire (40,60) porté par le verseur (3).

## Patentansprüche

1. Ausguss (3) zur Verbindung mit einer Verschlusskapsel (1) und zur Befestigung in einem Halsteil (9) eines Behälters, umfassend ein umlaufendes Mantelteil (4) mit einem Mittel zur dichten Befestigung am Halsteil (9), ein Ausgusselement (8) und ein Mittel zur temporären Verbindung von Ausguss und Verschlusskapsel, **dadurch gekennzeichnet, dass**
a) das umlaufende Mantelteil (4) einen unteren Abschnitt (5) aufweist, der eine radiale Spreizung erfahren kann, welche die Befestigung des Ausgusses am Halsteil (9) gewährleistet,
b) der Ausguss (3) ein starres Teil (6) aufweist, das bei der Befestigung des Ausgusses (3) und der Kapsel (1) am Halsteil (9) im umlaufenden Mantelteil (4) bei jedem, typischerweise irreversiblen Übergang von einer sog. Hochstellung H in eine stabile sog. Tiefstellung B axial nach unten bewegbar ist,
c) der Ausguss (3) ein Mittel zum Zusammenwirken des unteren Abschnitts (5) und des starren Teils (6) aufweist, das geeignet ist, die Axialbewegung des starren Teils (6) in eine Radialbewegung des unteren Abschnitts (5) umzuwandeln, wobei die Axialbewegung erst dann einsetzt, wenn sich der Ausguss (3) im Halsteil (9) befindet, da die axiale Kraft F_{D}, die für die Axialbewegung des starren Teils (6) relativ zum umlaufenden Mantelteil (4) erforderlich ist, größer als die Kraft F_{I} ist, die zur Einführung des Ausgusses (3) in das Halsteil (9) erforderlich ist.

2. Ausguss nach Anspruch 1, bei dem der untere Abschnitt (5) starr ausgebildet und in Bezug auf das umlaufende Mantelteil (4) gelenkig ist, typischerweise durch eine Einschnürung (50), die ein Gelenk O bildet und den unteren Abschnitt (5) mit dem umlaufenden Mantelteil (4) verbindet, und ein Gelenkelement (51) bildet, typischerweise in Gestalt eines Winkelsektors mit dem Winkel θ, der durch die Außenseite OC und die Innenseite OD, welche jeweils einen Winkel Φ_{C} bzw. φ_{D} zur Vertikalen bilden, begrenzt ist, in dem das starre Teil (6) typischerweise mit seinem Ende mit dem unteren Abschnitt (5), typischerweise mit seiner Innenseite OD zusammenwirkt, so dass die Axialbewegung des starren Teils (6) nach unten die Rotation des Winkelsektors (51) bewirkt, wobei vor der Axialbewegung der Winkel Φ_{C} typischerweise 0° und der Winkel Φ_{D} -α° beträgt und nach der Axialbewegung der Winkel Φ_{C} typischerweise +α° und der Winkel Φ_{D} 0° beträgt, wobei α typischerweise zwischen 5 und 25° liegt.

3. Ausguss nach Anspruch 2, bei dem das starre Teil (6) mit dem unteren Abschnitt (5) über ein starres Element (72, 73) zusammenwirkt, welches das Mittel (7) zum Zusammenwirken bildet und an seine Enden X und Y angelenkt ist, wobei eins der Enden X mit dem unteren Abschnitt (5) verbunden ist bzw. verbunden wird und das andere Ende Y mit dem starren Teil (6) verbunden ist oder verbunden wird, so dass die Axialbewegung des starren Elementes (72, 73) durch Änderung der Neigung des Gelenkelementes (51) zwecks Erzielung der stabilen Stellung und durch Bewegung des Endes Y nach unten das Ende X radial nach außen drückt und somit der Übergang von der Hochstellung H in die Tiefstellung B gewährleistet ist.

4. Ausguss nach Anspruch 3, bei dem zur Erzielung der stabilen Stellung einerseits die Höhe Z_{YH} des Endes Y in Hochstellung vor der Axialbewegung typischerweise größer ist als die Höhe Z_{X} des Endes X, während die Höhe Z_{YB} des Endes Y in Tiefstellung nach der Axialbewegung typischerweise kleiner ist als die Höhe Z_{X} des Endes X, und andererseits das starre Element (73) einen typischerweise dreieckigen Querschnitt aufweist, wobei das Ende Y eine Spitze dieses Dreiecks bildet, so dass in Tiefstellung eine an diese Spitze angrenzende Seite (730) an das starre Teil (6) anschlägt und so die Axialbewegung nach unten begrenzt

5. Ausguss nach irgendeinem der Ansprüche 3 bis 4, bei dem der untere Abschnitt (5) als Gelenkelemente (51) starre Zungen (53) oder starre Stege (54) aufweist, die in regelmäßigem Abstand voneinander angeordnet und in einer Zahl von 3 bis 10 und typischerweise 4 bis 8 vorgesehen sind, wobei jeder Zunge (53) oder jedem Steg (54) ein einzelnes starres Element (72, 73) zugeordnet ist.

6. Ausguss nach Anspruch 5, bei dem über einen analog zu dem starren Element (72, 73) ausgebildeten Verriegelungsstift (74) ein Riegel (740) zwischen zwei aufeinanderfolgenden starren Stegen (54) winkelig eingefügt ist, so dass die starren Stege kreisförmig durch die Riegel arretiert werden, wenn sich das starre Teil (6) in der sog. Tiefstellung befindet.

7. Ausguss nach Anspruch 6, bei dem die Riegel (740) und die starren Stege (54) typischerweise über eine Rastnut (540) zusammenwirken, um die Befestigung des Ausgusses (3) am Halsteil (9) zu verstärken.

8. Ausguss nach irgendeinem der Ansprüche 6 bis 7, **dadurch gekennzeichnet, dass** die starren Stege (54) Rippen (541) aufweisen, um die Befestigung des Ausgusses (3) am Halsteil (9) zu verstärken.

9. Ausguss nach irgendeinem der Ansprüche 3 bis 8, bestehend aus einem einstückigen Teil.

10. Ausguss nach Anspruch 2, bei dem das untere Ende (61) des starren Teils (6) unmittelbar in Anlage gegen eine Innenseite (510) des unteren Abschnitts (5) kommt, um das Mittel zum Zusammenwirken zu bilden.

11. Ausguss nach irgendeinem der Ansprüche 3 bis 10, bei dem das starre Teil (6) und das umlaufende Mantelteil (4) zapfen- und nutartige Elemente (62, 43) aufweisen, die zusammenwirken und irreversibel miteinander verrasten, um die genannte stabile Stellung zu erhalten.

12. Ausguss nach irgendeinem der Ansprüche 1 bis 11, bei dem die typischerweise metallische Verschlusskapsel (1) mit einem Einsatz (2) aus Kunststoff versehen ist, der die Verschlusskapsel (1) abdichtet und das Mittel (20) zur temporären Verbindung sowie ein Mittel (21) zur axialen Bewegung des starren Teils (6) aufweist, welche beiden Mittel zum Teil ineinander übergehen können, wobei das typischerweise ringförmig ausgebildete Mittel (20) zur temporären Verbindung das temporäre Zusammenwirken des mit der Kapsel (1) verbundenen Einsatzes (2) und des Ausgusses (3) gewährleistet und das Mittel (21) zur axialen Bewegung des Einsatzes mit dem starren Teil (6H) in der sog. Hochstellung in direktem Eingriff steht.

13. Ausguss nach irgendeinem der Ansprüche 1 bis 12, bei dem das umlaufende Mantelteil (4) des Ausgusses mindestens eine kreisförmige Rippe (41) aufweist, die den Ausguss (4) mit dem Halsteil (9) abdichtet, wobei die Breite, die Zahl und die Flexibilität der Rippen (41) so gewählt sind, dass eine Reibung mit dem Halsteil erzielt wird, die hoch genug ist, um die Abdichtung zu bewirken, aber gering genug ist, damit das umlaufende Mantelteil (4) bei der Befestigung von Ausguss und Verschlusskapsel am Halsteil (9) durch axialen Druck auf die Kapsel an seiner definitiven Stelle in das Halsteil (9) eingebracht werden kann, bevor die Axialbewegung des starren Teils (6) nach unten beginnt.

14. Ausguss nach Anspruch 13, bei dem die Reibung so gewählt ist, dass die Kraft F_{I} zum Einbringen von Ausguss und umlaufendem Mantelteil in das Halsteil typischerweise kleiner als 10 daN ist und eine Kraft F_{D} größer als F_{I}, typischerweise größer als 10 daN und vorzugsweise zwischen 10 und 20 daN erforderlich ist, um die Axialbewegung zu bewirken.

15. Ausguss nach irgendeinem der Ansprüche 1 bis 14, bei dem das umlaufende Mantelteil (4) einen oberen Rand (42) aufweist, der ganz oder zum Teil in Anlage gegen den Mündungsrand (90) des Halsteils (9) kommt, wenn das umlaufende Mantelteil (4) des Ausgusses (3) im Halsteil (9) eingesetzt ist.

16. Ausguss nach irgendeinem der Ansprüche 1 bis 15, bei dem das Ausgusselement (8) entweder mit dem umlaufenden Mantelteil (4) oder mit dem starren Teil (6) verbunden ist.

17. Ausguss nach Anspruch 16, bei dem das Ausgusselement (8) eine flexible Rundlippe aufweist, die typischerweise gegen den Mündungsrand des Halsteils umgelegt (8F) oder auf ihn gepresst ist, wenn das Halsteil (9) mit der Verschlusskapsel (1) verschlossen ist, bzw. wegsteht (8D), wenn der Ausguss (3) benutzt werden soll, wobei die typischerweise schraubbare Verschlusskappe (1) entfernt wurde.

18. Ausguss nach irgendeinem der Ansprüche 12 bis 17, bei dem der Einsatz (2) außer einer Verbindungslippe (22) des Einsatzes (2) mit dem metallischen Teil (10) der Kapsel (1) eine Dichtlippe (23) aufweist, die dem Innenraum des Halsteils (9) zugewandt ist und auf dem Mündungsrand (90) des Halsteils (9) bzw. auf dem Ausgusselement (8) aufliegen soll, wenn letzteres sich über den Mündungsrand erstreckt.

19. Ausguss nach Anspruch 17 und 18, bei dem die flexible Rundlippe, wenn sie absteht (8D), einen Außendurchmesser aufweist, der kleiner ist als der Innendurchmesser der Dichtlippe (23), so dass diese Rundlippe beim Verschließen des Halsteils (9) mit der Verschlusskapsel (1) umgelegt (8F) und dabei gegen die Dichtlippe (23) gepresst wird, welche ihrerseits dann gegen den Mündungsrand (90) des Halsteils gepresst wird.

20. Ausguss nach irgendeinem der Ansprüche 1 bis 19, bei dem die Dichtheit des Mittels zur dichten Befestigung des Ausgusses (3) am Halsteil (9) durch mindestens eine Außenrippe (512) gewährleistet ist, die auf dem unteren Abschnitt (5) angeordnet ist.

21. Ausguss nach irgendeinem der Ansprüche 1 bis 20, bei dem das umlaufende Mantelteil (4) und das starre Teil (6) gemäß kegelförmig ausgebildeten Flächen (44, 64) zusammenwirken, so dass die Axialbewegung eine radiale Spreizung des umlaufenden Mantelteils (4) bewirkt, um die Befestigung und/oder Dichtheit zwischen Halsteil (9) und Ausguss (3) zu erhöhen.

22. Ausguss nach irgendeinem der Ansprüche 12 bis 21, bei dem der Einsatz (2) mit einem Gewinde versehen ist.

23. Ausguss nach irgendeinem der Ansprüche 1 bis 22, bei dem das starre Teil (6) ein Gehäuse (63) für eine Kugel (630) bildet, um einen nicht füllbaren Ausguss (31) zu bilden.

24. Ausguss nach irgendeinem der Ansprüche 1 bis 23, hergestellt durch Vergießen eines transparentes Kunststoffs mit hohen mechanischen Eigenschaften, typischerweise gewählt unter PP, PA, PS und PET.

25. Verschlusskapsel (1), welche mit einem Ausguss (3) nach irgendeinem der Ansprüche 1 bis 24 durch das Zusammenwirken eines Mittels (20) zur temporären Verbindung, das auf dem Einsatz (2) angeordnet ist, und eines Mittels (40, 60) zur temporären Verbindung, das auf dem Ausguss (3) angeordnet ist, temporär verbunden ist.

## Claims

1. Pourer (3) designed to be associated with a closure cap (1) and to be fixed inside a container neck (9), comprising a peripheral skirt (4), fitted with a leak tight means of fastening to the neck (9), a pouring element (8), and means for temporarily assembling said pourer and said closure cap, **characterised in that**,
a) the said peripheral skirt (4) comprises a lower part (5) capable of being radially spaced apart for the pourer to be fixed to the neck (9);
b) the pourer (3) comprises a rigid component (6) axially mobile downwards, inside the peripheral skirt (4), by typically irreversible changeover from a said high position H to a said stable low position B during attachment of the pourer (3) and the cap (1) to the neck (9),
c) the pourer (3) comprises means for causing the lower part (5) and the rigid component (6) to co-operate so as to transform the axial movement of the rigid component (6) into a radial movement of the lower part (5), the said axial displacement not beginning until the pourer (3) is in place in the neck (9), the axial force F_{D} required by the axial displacement of the rigid component (6) with respect to the peripheral skirt (4) being greater than the force F_{I} necessary to insert the pourer (3) into the neck (9).

2. Pourer according to claim 1, in which the lower part (5) is rigid and hinged with respect to the peripheral skirt (4), typically by means of a thinned part (50) forming a hinge O and connecting the lower part (5) to the peripheral skirt (4), and forms a hinged element (51) typically in the form of an angular sector with an angle θ limited by the outside OC and the inside OD, each forming an angle Φ_{C} and Φ_{D} respectively from the vertical, and in which typically the end of the rigid component (6) cooperates typically with the inside OD of the lower part (5), so that the downwards axial displacement of the rigid component (6) causes rotation of the said angular sector (51), the angle Φ_{C} typically being equal to 0° and the angle Φ_{D} typically being equal to -α° before the said axial displacement, the angle Φ_{C} typically being equal to +α° and the angle Φ_{D} being equal to 0° after the said axial displacement, where α is typically between 5 and 25°.

3. Pourer according to claim 2 in which the rigid component (6) co-operates with the lower part (5) through a rigid element (72, 73) forming the cooperation means (7) and hinged at its ends X and Y, one of the ends X being fixed or made to be fixed to the lower part (5), the other end Y being fixed or made to be fixed to the rigid component (6) such that when the inclination of the said hinged element (51) is varied to reach the said stable position and as the end Y moves downwards, the said axial displacement of the rigid element (72, 73), pushes the end X radially outwards, thus forming the said changeover from the high position H to the low position B.

4. Pourer according to claim 3 in which, in order to obtain the said stable position, firstly the height Z_{YH} of the said end Y in the high position before the said axial displacement is typically greater than the height Z_{X} of the said end X, whereas the height Z_{YB} of the said end Y in the low position after the said axial displacement is typically less than the height Z_{X} of the said end X, and secondly the said rigid element (73) has a typically triangular section, the end Y forming a vertex of this triangle, such that in the low position, a side (730) adjacent to this vertex stops in contact with the rigid component (6) and thus limits the said downwards axial displacement.

5. Pourer according to any one of claims 3 to 4 in which the said lower part (5) includes hinged elements (51) consisting of rigid tabs (53) or rigid heels (54) with a uniform spacing, the number n of these elements varying from 3 to 10 and typically from 4 to 8, with a distinct rigid element (72, 73) corresponding to each tab (53) or heel (54)).

6. Pourer according to claim 5 in which a lock (740) is inserted at an angle between two of the said consecutive rigid heels (54) by means of a locking rod (74) corresponding to the said rigid element (72, 73), so as to block the angular position of the said rigid heels by the said locks when the said rigid component (6) is in the said low position.

7. Pourer according to claim 6 in which the said locks (740) and the said rigid heels (54) co-operate, typically by means of a click fit notch (540), so as to reinforce the attachment of the pourer (3) to the neck (9).

8. Pourer according to any one of claims 6 to 7 in which the said rigid heels (54) comprise fins (541) so as to reinforce the attachment of the pourer (3) to the said neck (9).

9. Pourer according to any one of claims 3 to 8 made in a single piece.

10. Pourer according to claim 2 in which the lower end (61) of the rigid component (6) comes into direct contact on the inside (510) of the lower part (5), so as to form the said cooperation means.

11. Pourer according to any one of claims 3 to 10 in which the rigid component (6) and the peripheral skirt (4) comprise male and female elements (62, 43) that co-operate and irreversibly click fit together, so as to obtain the said stable position.

12. Pourer according to any one of claims 1 to 11, in which the closure cap (1), which is typically metallic, is provided with a plastic insert (2), that seals the closure cap (1) and includes a temporary assembly means (20) and a means of axial displacement (21) of the rigid component (6), these two means possibly being partially coincident, the temporary assembly means (20), typically being in the form of a ring, forming temporary co-operation of the insert (2) fixed to the cap (1), and the pourer (3), the axial means (21) of displacement of the insert being in direct contact on the rigid component (6H) in the said high position.

13. Pourer according to any one of claims 1 to 12 in which the peripheral skirt (4) of the pourer includes at least one circular rib (41) making the pourer (4) leak tight with the neck (9), the width, number and flexibility of the ribs (41) being chosen so as to obtain fairly high friction with the neck to achieve the said leak tightness, but remaining sufficiently low so that the peripheral skirt (4) can be inserted in its final place in the neck (9) by pressing on the cap in the axial direction before the said downwards axial displacement of the rigid component (6) begins, when the pourer and the associated closure cap are fixed.

14. Pourer according to claim 13 in which friction is chosen so that the force F_{I} necessary to insert the pourer and its peripheral skirt into the neck is typically less than 10 daN, and that a force F_{D} greater than F_{I} and typically greater than 10 daN, and preferably between 10 and 20 daN, is necessary to achieve the said axial displacement.

15. Pourer according to any one of claims 1 to 14 in which the peripheral skirt (4) comprises an upper rim (42) that bears on all or part of the edge (90) of the neck (9) when the peripheral skirt (4) of the pourer (3) is in place in the neck (9).

16. Pourer according to any one of claims 1 to 15 in which the pouring element (8) is fixed either to the peripheral skirt (4) or to the rigid component (6)

17. Pourer according to claim 16 in which the pouring element (8) comprises a flexible circular lip in the deflected state (8F) typically in contact with the edge of the neck when the neck (9) is closed by the closure cap (1), or in the deployed state (8D) when the pourer (3) has to be used, the closure cap (1) typically a screw cap, having been removed.

18. Pourer according to any one of claims 12 to 17 in which the insert (2) comprises a sealing lip (23) facing towards the inside of the neck (9) and that will bear on the edge (90) of the neck (9) or on the pouring element (8) if the pouring element extends on the said edge, in addition to the lip (22) rigidly fixing the insert (2) to the metallic part (10) of the cap (1).

19. Pourer according to claims 17 and 18 in which the outer diameter of the flexible circular lip in the deployed state (8D) is less than the inside diameter of the sealing lip (23), so that when the neck (9) is closed by the closure cap (1), the circular lip changes to the deflected state (8F) by being forced into contact with the sealing lip (23), itself forced into contact with the edge (90) of the neck.

20. Pourer according to any one of claims 1 to 19 in which all or some of the leak tightness of the said leak tight attachment means between the pourer (3) and the neck (9) is achieved by at least one external rib (512) supported on the lower part (5).

21. Pourer according to any one of claims 1 to 20 in which the peripheral skirt (4) and the rigid component (6) co-operate on tapered surfaces (44, 64) such that the said axial displacement causes a radial spacing of the peripheral skirt (4) so as to increase the attachment and / or leak tightness between the neck (9) and the pourer (3).

22. Pourer according to any one of claims 12 to 21 in which the insert (2) may be threaded.

23. Pourer according to any one of claims 1 to 22 in which the rigid component (6) forms a cage (63) for a ball (630) so as to form a non-refillable pourer (3I).

24. Pourer according to any one of claims 1 to 23 formed by moulding a transparent plastic with high mechanical characteristics chosen from among PA, PET, PS and PET.

25. Closure cap (1) temporarily fixed to a pourer (3) according to any one of claims 1 to 24, by a temporary assembly means (20) supported by the insert (2), and a temporary assembly means (40, 60) supported by the pourer (3).
